# EUROPÄISCHE PATENTSCHRIFT

(11) **EP 0 544 072 B1**
(45) Veröffentlichungstag und Bekanntmachung des Hinweises auf die Patenterteilung: **05.06.1996**
(21) Anmeldenummer: 92115661.8
(22) Anmeldetag: 14.09.1992
(51) Int. Cl.: B67D 5/56, B67D 5/64, B67D 5/02

(54) **Vorrichtung zum Abfüllen und Dosieren von Reinigungsmitteln**
Device for dispensing and dosing cleaning agents
Dispositif pour la distribution et le dosage des produits de nettoyage

(30) Priorität: 09.11.1991 DE 9114044 U
(43) Veröffentlichungstag der Anmeldung: 02.06.1993
(73) Patentinhaber: KAJ CHEMICAL RESEARCH AG, CH-6300 Zug (CH)
(72) Erfinder: Kreimer, Wilfried, W-8560 Lauf/Pegnitz (DE)
(74) Vertreter: Rau, Manfred, Dr. Dipl.-Ing.

(56) Entgegenhaltungen:
- WO-A-91/14647
- FR-A- 2 574 061
- FR-A- 2 594 354
- US-A- 5 037 003

## Beschreibung

Die Erfindung betrifft eine Vorrichtung zum Abfüllen und Dosieren von Reinigungsmitteln gemäß dem Oberbegriff von Anspruch 1. Eine solche Vorrichtung ist aus FR-A-2 574 061 bekannt.

Bisher war es üblich, im Rahmen der Gebäudereinigung die notwendigen Reinigungsmittel jeweils in handhabungsgerechten Kleinbehältern in großen Stückzahlen zu bevorraten, Behälter für Behälter zu verbrauchen und anschließend wegzuwerfen. Dies ist aufgrund der großen anfallenden Müllmenge nicht mehr umweltgerecht. Es wurde daher bereits dazu übergangen, die Reinigungsmittel in größeren Behältern anzuliefern, zu bevorraten und entsprechend handhabungsgerechte Mengen in wiederverwendbare Kleinbehälter umzufüllen. Auch dabei fällt bei einem entsprechend hohen Verbrauch an Reinigungsmitteln eine große Restmullmenge bedingt durch die weggeworfenen Vorratsbehälter an. Ein weiterer Schritt zu einer umweltgerechteren Lösung wurde getätigt, indem die Reinigungsmittel in konzentrierter Form in Vorratsbehältern angeliefert und daraus unter entsprechender Verdünnung mit 'Wasser in handhabungsgerechte Kleinbehälter abgefüllt wurden. Dies ist problematisch, da es dabei zu Fehldosierungen und Fehlanwendungen kommen kann.

Eine Verbesserung wird insoweit gemäß WO-A-91 14 647 erreicht. Dort ist es jedoch erforderlich, im Bedarfsfall jeweils durch Betätigung eines Druckknopfes eine Verbindung zur Wasserversorgung herzustellen.

Davon ausgehend liegt der Erfindung die Aufgabe zugrunde, eine Vorrichtung zum Abfüllen und Dosieren von Reinigungsmitteln anzugeben, mit der auf einfache und sichere Weise eine gebrauchsgerechte Verdünnung der Reinigungsmittelkonzentrate und deren Abfüllung in handhabungsgerechte Kleinbehälter möglich ist, wobei das Wasser zur Verdünnung einer Trinkwasserleitung entnehmbar sein soll.

Diese Aufgabe wird durch die im Kennzeichnungsteil des Anspruches 1 angegebenen Merkmale gelöst. Demnach ist es vorgesehen, Vorratsbehälter für Reinigungsmittelkonzentrate unterhalb einer in Arbeitshöhe angebrachten Arbeitsplatte anzuordnen, wobei jeder Behälter mit einer Dosiereinrichtung verbunden, jede Dosiereinrichtung ihrerseits mit einem Druck-Wasser-Anschluß versehen und jeder Dosiereinrichtung ein oberhalb der Arbeitsplatte ausmündender Auslaßstutzen nachgeordnet ist, aus dem von der Dosiereinrichtung aus Konzentrat und Wasser angemischtes Reinigungsmittel gebrauchsfertig entnehmbar ist.

Dabei ist es möglich, verschiedene Reinigungsmittelkonzentrate für unterschiedliche Reinigungsaufgaben - wie beispielsweise Bodenreinigung, Fensterreinigung und dergleichen - vorzusehen und über jeweils getrennte Dosiereinrichtungen die entsprechend verdünnten Reinigungsmittel herzustellen. Das erfindungsgemäß vorgesehene Rückschlagventil sorgt dafür, daß beim Auftreten eines Unterdruckes im Wasserversorgungssystem nicht an sich zu dosierendes Reinigungsmittel in das Wasserleitungssystem abgesaugt wird. Es ist also abolut sichergestellt, daß trotz eines gegebenenfalls vorgesehenen Anschlusses an das Trinkwassernetz eine Verunreinigung desselben in jedem Fall unterbunden wird. Dabei ist die Vorrichtung besonders einfach bedienbar, wobei gleichzeitig ein exakt dosiertes Reinigungsmittel der gewünschten Art - also beispielsweise ein Boden- oder Fenster-Reiniger - erhalten wird.

Durch die Ausgestaltung der Vorrichtung nach Anspruch 2 in Form eines Regales oder Schrankes erhält die Vorrichtung den Charakter einer aufgeräumt aussehenden und geordneten Abfüllstation.

Die Ansprüche 3 bis 6 kennzeichnen vorteilhatte Weiterbildungen der Vorrichtung betreffend den Auslaßstuzen, die Arbeitsplatte und den Druck-Wasser-Anschluß.

Durch die Ausgestaltung der Vorrichtung nach Anspruch 7 wird ein besonders großes Vorratsvolumen für Reinigungsmittelkonzentrat geschaffen, so daß sich die Zahl der erforderlichen Anlieferungsvorgänge an Reinigungsmittelkonzentrat erheblich reduziert.

Weiterhin kann günstigenweise gemäß Anspruch 8 eine Druckminderungseinrichtung vorgesehen sein, welche es ermöglicht, den optimalen Dosierdruck im Bereich zwischen 2,5 und 3,5 bar einzustellen. Dies ist insbesondere dann wichtig, wenn, wie dies in größeren Unternehmen der Fall ist, ein relativ hoher Druck in der Wasserleitung herrscht.

Gemäß Anspruch 9 kann der Druckminderungseinrichtung eine Druckanzeigeeinrichtung bzw. eine Druckeinstelleinrichtung zugeordnet sein, um einen bestimmten, optimalen Druck einzustellen und anzuzeigen.

Um zu verhindern, daß bei einem Platzen des Hochdruckschlauches das unter Druck stehende Wasser ungebremst ausläuft, kann am Anfang des Hochdruckschlauches entsprechend Anspruch 10 eine Schlauchplatz-Sicherungseinrichtung angeordnet sein, wie sie z.B. für Waschmaschinen bekannt ist.

Gemäß Anspruch 11 ist zur Verhinderung der unbefugten Entnahme von Reinigungsmittel-Vorratsbehälten vorgesehen, daß der Unterschrank mit absperrbaren Türen versehen ist.

Gemaß Anspruch 12 kann schließlich noch vorgesehen sein, daß z.B. zwei der Vorratsbehälter miteinander verbunden und über eine gemeinsame nachgeordnete Dosiereinrichtung anzapfbar. Hierdurch ist es z.B. möglich, einem Allzweckreiniger, der in einem Behälter untergebracht ist und als solcher in entsprechender Verdünnung auch eingesetzt wird, ein Glanzmittel zuzusetzen, um so einen gebrauchsfertigen Glanzreiniger zu erzeugen.

Weitere Merkmale, Einzelheiten und Vorteile der Erfindung sind der nachfolgenden Beschreibung entnehmbar, in der ein Ausführungsbeispiel des Erfindungsgegenstandes anhand der beiliegenden Zeichnung näher erläutert wird.

Die beiliegende Zeichnung zeigt eine erfindungsgemäße Vorrichtung in schematischer, perspektivischer Darstellung.

Die Vorrichtung zum Abfüllen und Dosieren von Reinigungsmitteln gemäß der Zeichnung weist einen mit einem Regalboden 1 versehenen Unterschrank 2 auf, dessen Oberseite eine Arbeitsplatte 3 bildet. Die Arbeitsplatte 3 ist auf ihrer Oberseite mit einer dünnen Edelstahlabdeckung (nicht gezeigt) versehen. Der besseren Übersichtlichkeit halber sind die Türen des Unterschrankes 2 weggelassen.

Auf dem Unterschrank 2 ist ein Aufsatz 4 angeordnet, der einen im wesentlichen allseitig geschlossenen Kasten 5 aufweist, der über seitliche Wangen 6 mit deutlichem Abstand oberhalb der Arbeitsplatte 3 angeordnet ist. Zwischen dem Kasten 5, den Wangen 6 und der Arbeitsplatte 3 ist somit ein Abstellbereich für handhabungsgerechte Klein-Reinigungsmittelbehälter geschaffen.

Ergänzend ist zu erwähnen, daß der Aufsatz 4 mit einer als Arbeitsplatte fungierenden Platte zwischen den Unterseiten der Wangen 6 auch losgelöst vom Unterschrank 2 als Wand- oder Tischgerät eingesetzt werden kann.

Im Kasten 5 sind drei Dosiereinrichtungen 7 eingebaut, die jeweils über geeignet geführte Schläuche 8 mit jeweils einem der auf dem Regalzwischenboden 1 stehenden Vorratsbehälter 9 für verschiedene Reinigungsmittelkonzentrate verbunden sind. Weiterhin sind die Dosiereinrichtungen 7 gemeinsam über eine Steckkupplung 10 mit einem Hochdruckschlauch 11 als Druck-Wasser-Anschluß verbunden, der zu einem üblichen Wasserleitungsanschluß (nicht dargestellt) führt. Weiterhin führt von den Dosiereinrichtungen 7 jeweils ein als Schlauch 12 ausgebildeter Auslaßstutzen nach unten aus dem Kasten 5 heraus, wobei die Schläuche 12 oberhalb der Arbeitsplatte 3 im Stellbereich für die Klein-Reinigungsmittelbehälter ausmünden. Die innerhalb des Kastens 5 angeordneten Dosiereinrichtungen 7 sind weiterhin über jeweils einen Druckknopf 13 von der Außenseite des Kastens 5 her betätigbar. Jeder Druckknopf ist dabei einem bestimmten Reinigungsmittel - z.B. Boden- oder Fensterreiniger - zugeordnet.

Es ist darauf hinzuweisen, daß die elektrischen Anschlüsse der Dosiereinrichtungen 7 in der Zeichnung nicht dargestellt sind.

Bei der Anwendung der erfindungsgemäßen Vorrichtung wird einer der Schläuche 12 in einen auf der Arbeitsplatte 3 abgestellten Klein-Reinigungsmittelbehältet hineingesteckt. Bei einer Betätigung des entsprechend zugeordneten Druckknopfes 13 saugt die mit einer Pumpe versehene Dosiereinrichtung 7 jeweils entsprechende Mengen von Reinigungsmittelkonzentrat über den Schlauch 8 aus dem entsprechenden Vorratsbehälter und mischt Wasser aus dem Hochdruckschlauch 11 in einen auf das jeweilige Reinigungsmittel abgestimmten, exakt definierten Mischungsverhältnis zu. Sobald der Druckknopf 13 losgelassen wird, wird der Konzentrat- bzw. Wasserfluß unterbrochen und kein Reinigungsmittel mehr abgegeben.

Unterhalb des Regalzwischenbodens 1, der einen ersten Vorratsbereich 14 für die angeschlossenen Vorratsbehälter 9 bildet, ist ein weiterer Vorratsbereich 15 vorhanden, in dem nicht angeschlossene Vorratsbehälter 9' aufbewahrt werden können.

Am Anfang des Hochdruckschlauches 11 ist eine Schlauchplatz-Sicherungseinrichtung 18 angeordnet, welche im Falle einer Schlauchbeschädigung das Auslaufen von Wasser verhindert. Am Ende des Hochdruckschlauches 11 gesehen in Richtung auf die Vorrichtung zu ist ein Rückschlagventil 19 angeordnet, so daß zuverlässig verhindert wird, daß beim Auftreten eines Unterdruckes in dem Hochdruckschlauch 11 bzw. in dem vorgeschalteten Wasserleitungssystem Reinigungsflüssigkeit aus den Behältern 9 in das Frischwassersystem gelangt.

Dem Rückschlagventil 19 ist eine Druckminderungseinrichtung 16 mit einer Druckanzeigeeinrichtung 17 nachgeordnet, so daß auch bei dem Vorherrschen eines relativ hohen Drucks im Wasserleitungssystem der optimale Dosierdruck eingestellt werden kann.

## Patentansprüche

1. Vorrichtung zum Abfüllen und Dosieren von Reinigungsmitteln umfassend eine in Arbeitshöhe angeordnete Arbeitsplatte (3), unterhalb welcher Vorratsbehälter (9) unterbringbar sind, wobei wenigestens ein Behälter (9) mit wenigstens einer Dosiereinrichtung (7) verbunden ist jede Dosiereinrichtung (7) ihrerseits mit einem Druckwasser-Anschluß (11) versehen und jeder Dosiereinrichtung (7) ein oberhalb der Arbeitsplatte (3) ausmündender Auslaßstutzen (12) nachgeordnet ist, aus dem von der Dosiereinrichtung (7) gebrauchsfertig aus Konzentrat und Wasser angemischte Flüssigkeit entnehmbar ist, so daß zum Abfüllen und Dosieren von Reinigungsmitteln bei jeder Dosiereinrichtung (7) ein individueller Betätigungsknopf (13) derart zugeordnet ist, daß die jeweilige Dosiereinrichtung (7) während der Zeitdauer der Betätigung des Betätigungsknopfes (13) ein Gemisch aus Reinigungsmittelkonzentrat und zugemischtem Wasser in einem auf das jeweilige Reinigungsmittel abgestimmten, exakt definierten Mischungsverhältnis abgibt, dadurch gekennzeichnet, daß die Vorrichtung eine Mehrzahl von Behältern mit entsprechenden Dosiereinrichtungen aufweist, die gemeinsam über eine Steckkupplung (10) mit dem Druckwasser-Anschluß (11) verbunden sind, wobei dem Druckwasser-Anschluß (11) ein Rückschlagventil (19) nachgeordnet ist.

2. Vorrichtung nach Anspruch 1, dadurch gekennzeichnet, daß die Arbeitsplatte (3) Teil eines Regales oder Schrankes (Unterschrank 2) ist, wobei unterhalb der Arbeitsplatte (3) ein Fach als Vorratsbereich (14) für die Unterbringung der Vorratsbehälter (9) angeordnet ist.

3. Vorrichtung nach Anspruch 1, dadurch gekennzeichnet, daß der Auslaßstutzen als Schlauch (12) ausgebildet ist.

4. Vorrichtung nach Anspruch 1, dadurch gekennzeichnet, daß die Arbeitsplatte (3) mit einer Edelstahlabdeckung versehen bzw. aus Edelstahl ausgebildet ist.

5. Vorrichtung nach Anspruch 1, dadurch gekennzeichnet, daß der Druck-Wasser-Anschluß über eine Steckkupplung (10) als Wasserleitungsanschluß ausgebildet ist.

6. Vorrichtung nach Anspruch 5, dadurch gekennzeichnet, daß der Druck-Wasser-Anschluß einen Hochdruckschlauch (11) und ein Rückschlagventil umfaßt.

7. Vorrichtung nach Anspruch 2, dadurch gekennzeichnet, daß unterhalb eines ersten Vorratsbereiches (14) mit den über Leitungen (Schläuche 8) angeschlossenen Konzentrats-Vorratsbehältern (9) ein weiterer Vorratsbereich (15) für einzuwechselnde, nicht angeschlossene Vorratsbehälter (9') vorgesehen ist.

8. Vorrichtung nach Anspruch 1, dadurch gekennzeichnet, daß dem Druck-Wasser-Anschluß (Hochdruckschlauch 11) eine Druckminderungseinrichtung nachgeordnet ist.

9. Vorrichtung nach Anspruch 8, dadurch gekennzeichnet, daß der Druckminderungseinrichtung eine Druckanzeigeeinrichtung zugeordnet ist.

10. Vorrichtung nach Anspruch 1, dadurch gekennzeichnet, daß dem Druck-Wasser-Schlauch (11) eine Schlauchplatz-Sicherungseinrichtung (18) zugeordnet ist.

11. Vorrichtung nach Anspruch 1, dadurch gekennzeichnet, daß der Unterschrank (2) mit absperrbaren Türen versehen ist.

12. Vorrichtung nach Anspruch 1, dadurch gekennzeichnet, daß wenigstens zwei Behälter (9) miteinander verbunden sind, um zur verdünnten oder unverdünnten Entnahme ein Gemisch zu entnehmen.

## Claims

1. Device for dispensing and dosing cleaning agents, comprising a plate (3) disposed at working height, underneath which reservoirs (9) can be placed, at least one reservoir (9) being connected with at least one dosing device (7), each dosing device (7) being provided with a pressure water connection (11), and an outlet duct (12) being disposed downstream of each dosing device (7), which outlet duct (12) discharges above the plate (3) and from which liquid can be withdrawn that is mixed ready for use from concentrate and water by the dosing device (7), so that for the dispensing and dosing of cleaning agents, an individual operating button (13) is allocated to each dosing device (7) in such a way that for the time of actuation of the operating button (13), the respective dosing device (7) dispenses a mix of cleaning concentrate and added water at an exactly defined mixing ratio adjusted to the respective cleaning agent, characterized in that the device exhibits a plurality of reservoirs with corresponding dosing devices which are joined in common to the pressure water connection by way of a plug-in coupler (10), a check valve (19) being disposed downstream of the pressure water connection (11).

2. Device according to claim 1, characterized in that the plate (3) is part of a shelf or cabinet (stand 2), a compartment being disposed underneath the plate (3) as a store area (14) for the accommodation of the reservoirs (9).

3. Device according to claim 1, characterized in that the outlet duct is a hose (12).

4. Device according to claim 1, characterized in that the plate (3) is provided with a stainless steel cover or, respectively, that it is of stainless steel.

5. Device according to claim 1, characterized in that the pressure water connection is a connection by way of a plug-in coupler to the water conduit.

6. Device according to claim 5, characterized in that the pressure water connection comprises a high-pressure hose (11) and a check valve.

7. Device according to claim 2, characterized in that underneath the first store area (14) comprising the concentrate reservoirs (9) connected by ducts (hoses 8), another store area (15) is provided for exchange reservoirs (9') that are not connected.

8. Device according to claim 1, characterized in that a pressure reducing device is disposed downstream of the pressure water connection (high-pressure hose 11).

9. Device according to claim 8, characterized in that a pressure indicator is allocated to the pressure reducing device.

10. Device according to claim 1, characterized in that a safety device against hose bursting (18) is allocated to the pressure water hose (11).

11. Device according to claim 1, characterized in that the stand (2) has lockable doors.

12. Device according to claim 1, characterized in that at least two reservoirs (9) are interconnected for withdrawing a mix by diluted or undiluted withdrawal.

## Revendications

1. Dispositif pour la distribution et le dosage de produits à nettoyer, comportant un plateau (3) arrangé en hauteur de travail, au-dessous duquel des réservoirs de stockage (9) peuvent être placés, au moins un réservoir (9) étant relié à au moins un dispositif de dosage (7), chaque dispositif de dosage (7) étant pourvu d'un branchement en eau sous pression (11), et un tuyau de sortie (12) étant placé en aval de chaque dispositif de dosage (7), tuyau qui débouche au-dessus du plateau (3) et par lequel peut être soutiré du liquide qui est mélangé de concentré et d'eau de façon à être prêt à l'emploi par le dispositif de dosage (7), de sorte que, pour la distribution et le dosage de produits à nettoyer, un bouton de commande (13) individuel soit prévu dans chaque dispositif de dosage (7) de telle manière que, pendant la durée de l'actionnement du bouton (13), le dispositif respectif de dosage (7) délivre un mélange de concentré et d'eau ajoutée, à un rapport de mélange exactement défini et accordé au produit à nettoyer respectif, caractérisé en ce que le dispositif présente une pluralité de réservoirs avec des dispositifs de dosage analogues, qui sont reliés, en commun, au branchement en eau sous pression (11) par la voie d'un accouplement enfichable (10), une soupape de retenue (19) étant placée en aval du branchement en eau sous pression (11).

2. Dispositif selon la revendication 1, caractérisé en ce que le plateau (3) fait partie d'une étagère ou armoire (stand 2), une case étant disposée au-dessous du plateau (3), comme zone de stockage (14) pour le logement des réservoirs de stockage (9).

3. Dispositif selon la revendication 1, caractérisé en ce que le tuyau de sortie est un tuyau souple (12).

4. Dispositif selon la revendication 1, caractérisé en ce que le plateau (3) est pourvu d'une couverture en acier fin ou, respectivement, est réalisé en acier fin.

5. Dispositif selon la revendication 1, caractérisé en ce que le branchement en eau sous pression est réalisé, par la voie d'un accouplement enfichable (10), comme raccord au conduit d'eau.

6. Dispositif selon la revendication 5, caractérisé en ce que le branchement en eau sous pression comporte un tuyau souple à haute pression (11) et une soupape de retenue.

7. Dispositif selon la revendication 2, caractérisé en ce qu'au-dessous de la première zone de stockage (14) avec les réservoirs de stockage (9) de concentré raccordés par la voie de conduits (tuyaux 8), une autre zone de stockage (15) est prévue pour des réservoirs de stockage (9') de rechange non raccordés.

8. Dispositif selon la revendication 1, caractérisé en ce qu'un dispositif de détente est placé en aval du branchement en eau sous pression (tuyau souple à haute pression 11).

9. Dispositif selon la revendication 8, caractérisé en ce qu'un dispositif indicateur de pression est conjugué au dispositif de détente.

10. Dispositif selon la revendication 1, caractérisé en ce qu'un dispositif protecteur contre l'éclatement du tuyau (18) est conjugué au tuyau souple à l'eau sous pression (11).

11. Dispositif selon la revendication 1, caractérisé en ce que le stand (2) est pourvu de portes à verrouiller.

12. Dispositif selon la revendication 1, caractérisé en ce qu'au moins deux réservoirs (9) sont reliés entre eux pour soutirer un mélange par prise diluée ou non diluée.
